# EUROPÄISCHE PATENTSCHRIFT

(11) **EP 3 313 745 B1**
(45) Veröffentlichungstag und Bekanntmachung des Hinweises auf die Patenterteilung: **30.09.2020**
(21) Anmeldenummer: 16738085.6
(22) Anmeldetag: 28.06.2016
(51) Int. Cl.: B65D 33/02, B65D 3/04, B65D 3/30, B65D 77/20

(54) **DOSENFÖRMIGER BEHÄLTER AUS FOLIENMATERIAL SOWIE VERFAHREN ZU SEINER HERSTELLUNG**
CAN-TYPE CONTAINER CONSISTING OF FOIL MATERIAL AND METHOD FOR PRODUCING SAID CONTAINER
RÉCIPIENT EN FORME DE BOÎTE EN MATÉRIAU EN FEUILLE ET SON PROCÉDÉ DE FABRICATION

(30) Priorität: 29.06.2015 DE 102015110421
(43) Veröffentlichungstag der Anmeldung: 02.05.2018
(73) Patentinhaber: Huhtamaki Flexible Packaging Germany GmbH & Co. KG, 87671 Ronsberg (DE)
(72) Erfinder: MICHALSKY, Andreas, 87766 Memmingerberg (DE)
(74) Vertreter: Zech, Stefan Markus
(86) Internationale Anmeldenummer: PCT/EP2016/064980
(87) Internationale Veröffentlichungsnummer: WO 2017/001387

(56) Entgegenhaltungen:
- EP-A1- 1 331 174
- EP-A1- 1 426 301
- EP-A1- 1 650 138
- DE-A1- 3 241 977
- DE-A1-102005 006 827
- DE-U- 1 723 470
- US-A- 1 782 120
- US-A- 2 002 734
- US-A- 4 997 661
- US-A1- 2014 027 463

## Beschreibung

Die Erfindung betrifft einen dosenförmigen Behälter gemäß den Patentansprüchen 1 und 7 sowie ein Verfahren zu seiner Herstellung gemäß Patentanspruch 18.

Gattungsgemäße dosenförmige Behälter sind aus dem Stand der Technik allgemein bekannt und werden in Form von Metalldosen, Schraubdeckelgläsern oder Standbeuteln aus Papier- oder Kunststofflaminat seit geraumer Zeit benutzt. Diese bisher bekannten Verpackungsbehälter weisen jedoch zahlreiche Nachteile auf. So sind Metalldosen oder Glasbehälter in der Herstellung aufwändig und herstellungsbedingt teuer und materialaufwändig. Dies führt dazu, dass nicht nur bei der Herstellung ein hoher Rohstoff- und Energiebedarf besteht, sondern auch eine Entsorgung nach Gebrauch zu einem hohen Müllaufkommen führt. Darüber hinaus sind derartige steife Behälter für die darin abgefüllten Produkte oft überdimensioniert bezüglich Produktschutz sowie Verhältnis von Verpackungsmaterial und -größe zur Menge an Füllgut.

Des Weiteren bergen derartige Behälter aus Glas und/oder Metall neben dem bereits erwähnten hohen Müllaufkommen nach Gebrauch auch weitere Risiken, wie beispielsweise eine Verletzungsgefahr durch scharfkantige Glas- oder Metallteile, da diese Behälter nicht bruch- oder berstsicher sind und splittern und/oder bersten können, so dass scharfkantige Scherben entstehen oder nach einem Öffnen scharfkantige Ränder aufweisen.

Im Hinblick auf bislang benutzte Standbeutel hat sich als nachteilig erwiesen, dass diese zum einen oft über keine ausreichend gute Standfestigkeit und damit verbunden nur über eine mangelhafte Handhabbarkeit verfügen, so dass eine Akzeptanz für eine Verwendung solcher Standbeutel oft nicht gegeben ist. Aufgrund ihrer mangelhaften Standfestigkeit eignen sich derartige herkömmliche Standbeutel in aller Regel nicht zur Verpackung von flüssigen und/oder pulverförmigen Produkten, die beim Umkippen eines solchen Standbeutels aus diesem auslaufen und zu einer Verschmutzung der Umgebung führen würden. Darüber hinaus hat sich gezeigt, dass ein Durchschnittsverbraucher einen nicht nahtfreien Standbeutel oft als unschön und unhandlich betrachtet und deshalb eine Verwendung eines solchen Standbeutels meidet. Des Weiteren weisen bislang bekannte Standbeutel keine oder eine nur äußerst geringe Druckbeständigkeit auf, so dass eine Verpackung von Produkten nicht möglich ist, die unter Druck stehen oder ggf. einen Überdruck entwickeln können, wie beispielsweise kohlensäurehaltige Getränke.

US4997661 offenbart einen Behälter gemäß dem Oberbegriff der Ansprüche 1 und 7. Dieser Behälter ist mit einem Boden und einem Deckel versehen, deren Umfangsabschnitte die Form eines bogenförmigen Ringes zeigen.

Der Erfindung liegt die Aufgabe zu Grunde, die vorgenannten Nachteile zu vermeiden und einen dosenförmigen Behälter zur Verfügung zu stellen, der einfach und kostengünstig herstellbar ist, eine gegenüber bislang bekannten Standbeuteln erhöhte Standfestigkeit und Druckfestigkeit aufweist und darüber hinaus nach Gebrauch zu einem niedrigeren Müllaufkommen führt.

Diese Aufgabe wird durch einen dosenförmigen Behälter gemäß den Patentansprüchen 1 und 7 gelöst.

Gemäß einer bevorzugten Ausführungsform der Erfindung ist der Behälterkörper nahtlos ausgebildet.

Im Hinblick auf den Begriff "zylinderförmiger Querschnitt" sei im Rahmen dieser Erfindung darauf verwiesen, dass als Zylinder nicht nur kreisrunde Behälterkörper verstanden werden, sondern auch Behälter, deren Grundfläche kreisförmig, elliptisch, oval oder geschlossen mehreckig ausgebildet ist, wobei die sich von der Grundfläche weg erstreckende Wandung in jeweils parallelem Abstand erstreckt. Somit können die Behälterkörper nicht nur kreisrund, sondern auch elliptisch, oval oder eckig gestaltet sein; es sei jedoch angemerkt, dass kreisrunde Zylinder mit einer kreisrunden Grundfläche bevorzugt sind.

Der erfindungsgemäße Behälter ist ferner aus einem Folienmaterial, insbesondere einem Laminat, hergestellt, wobei gemäß einer bevorzugten Ausführungsform sowohl der Behälterkörper als auch das Boden- und Deckelteil aus demselben Material bestehen. Das Laminat ist vorzugsweise ein Laminat mit einer oder mehreren Barriereschicht(en), insbesondere gegenüber gasförmigen Stoffen.

Ein wesentlicher Punkt der Erfindung besteht ferner darin, dass der Behälter sowohl an seinem unteren Ende als auch an seinem oberen Ende je einen Ring aufweist, der entlang seiner Längserstreckung zumindest abschnittsweise in den Behälterkörper eingesetzt und darin fixiert ist. Dieser Ring dient einer Versteifung des Behälterkörpers, so dass zum einen dessen Standfestigkeit als auch dessen Druckfestigkeit gegenüber bislang bekannten, aus einem Laminat gefertigten Standbeuteln, deutlich verbessert ist. Gemäß einer bevorzugten Ausführungsform der Erfindung definiert der untere Ring hierbei eine Standfläche des Behälterkörpers, während der obere Ring während des Gebrauchs des dosenförmigen Behälters ein versehentliches Zusammendrücken des Behälterkörpers vermeidet und darüber hinaus für eine Befestigung des Deckelteils des erfindungsgemäßen dosenförmigen Behälters dient und dessen Druckbeständigkeit, insbesondere Innendruckbeständigkeit, verbessert.

Des Weiteren ist es erfindungsgemäß in vorteilhafter Weise vorgesehen, dass der untere Ring und der obere Ring jeweils eine im Wesentlichen identische Form aufweisen sowie nach Wunsch aus demselben Material, vorzugsweise aus Kunststoff hergestellt sind.

Eine im Wesentlichen identische Form des unteren Rings und des oberen Rings liegt dann vor, wenn die wesentlichen funktionellen Merkmale des unteren Rings und des oberen Rings identisch oder funktionell vergleichbar ausgebildet sind.

Insbesondere weisen der untere und der obere Ring eine im Wesentlichen identische Form auf, wenn sich die beiden Ringe hinsichtlich ihrer Form und ihrer Abmessungen zu weniger als 10 %, bevorzugt zu weniger als 5 % und besonders bevorzugt zu weniger als 1 % hinsichtlich ihrer Längenausdehnung und/oder Dicke und/oder der Verhältnisse ihrer Teilabschnitte, unterscheiden, so dass eine erfindungsgemäß definierte Funktionalität erhalten ist.

Des Weiteren sei darauf hingewiesen, dass der untere Ring und der obere Ring insbesondere als steifer, im Wesentlichen formstabiler Ring, ausgebildet sind. Die Tatsache, dass erfindungsgemäß dieselben Ringgeometrie und dasselbe Ringmaterial sowohl für den unteren als auch für den oberen Ring verwendet werden, senkt in vorteilhafter Weise die Herstellungskosten für den Ring und, damit einhergehend für den erfindungsgemäßen dosenförmigen Behälter erheblich; darüber hinaus wird auch die Logistik bei der Herstellung des dosenförmigen Behälters vereinfacht, da beispielsweise keine Verwechslung unterschiedlicher Ringe stattfinden kann, sondern in jedem Fall nur eine Ringart, nämlich der Erfindungsgemäße, zur Verfügung gestellt werden muss, der sodann in zweifacher Ausfertigung, nämlich als oberer Ring und als unterer Ring, vorzugsweise jeweils vom gleichen Ende her, bevorzugt dem unteren Ende, in den Behälterkörper eingesetzt wird.

Ein weiteres wesentliches Merkmal der Erfindung besteht darin, dass der Ring entlang seiner Längserstreckung, die sich in axialer Richtung des Behälterkörpers erstreckt, eine zumindest doppelt geknickte Form mit jeweiligen Knickkanten aufweist, durch die der Ring in einen unteren Abschnitt, einen mittleren Abschnitt und einen oberen Abschnitt unterteilt ist. Durch die jeweiligen Knickkanten, die erfindungsgemäß sowohl eckig als auch gerundet ausgebildet sein können, ergibt sich zum einen eine Verwindungssteifigkeit des Rings als auch eine deutliche Stabilisierung im Hinblick auf ein mögliches Eindrücken und/oder anderweitiges Verformen des Rings, so dass der erfindungsgemäße Ring im normalen Gebrauch, insbesondere innerhalb des erfindungsgemäßen Behälters, ausreichend steif ist, um eine Formstabilität des Rings und damit des dosenförmigen Behälters zu gewährleisten. Diesbezüglich sei darauf hingewiesen, dass die Knickkanten mit einem, insbesondere variablen, Krümmungsradius gerundet sein können, wobei vorzugsweise der untere Abschnitt im Wesentlichen glatt in den mittleren Abschnitt und/oder der mittlere Abschnitt im Wesentlichen glatt in den oberen Abschnitt übergeht, wobei der jeweilige Übergang durch die jeweilige gerundete Knickkante realisiert ist.

Gemäß einer Ausführungsform der Erfindung verlaufen der untere Abschnitt und/oder der mittlere Abschnitt und/oder der obere Abschnitt im Wesentlichen geradlinig. Alternativ können der untere Abschnitt und/oder der mittlere Abschnitt und/oder obere Abschnitt eine Krümmung aufweisen, wobei jeweilige Krümmung in einem jeweiligen Abschnitt denselben oder einen unterschiedlichen Krümmungsradius aufweisen kann. Darüber hinaus kann der Krümmungsradius in jedem dieser Abschnitte variabel, d.h. veränderlich sein. Insbesondere kann sich der jeweilige Krümmungsradius einer Querschnittsinnenkante von dem Krümmungsradius einer Querschnittsaußenkante unterscheiden. In vorteilhafter Weise kann die Innenfläche des erfindungsgemäß verwendeten Rings somit eine andere Geometrie aufweisen als die Außenfläche des Rings. Dies ist insbesondere im Hinblick auf eine verbesserte Stapelbarkeit des erfindungsgemäßen Behälters gegenüber bislang bekannten gattungsgemäßen Behältern vorteilhaft.

Gemäß einer weiteren Ausführungsform der Erfindung verjüngt sich der Querschnitt des unteren Rings und/oder des oberen Rings zumindest abschnittsweise entlang seiner Längserstreckung in Richtung seines unteren Abschnitts. Hierbei hat es sich als besonders vorteilhaft erwiesen, wenn sich die Querschnittsinnenkante des unteren Abschnitts des unteren Rings und/oder des oberen Rings einer Querschnittsaußenkante dieses Abschnitts dieses Rings annähert. Hierbei verläuft die Querschnittsaußenkante im Wesentlichen parallel zu einem unteren Ende und/oder einem oberen Ende des Behälterkörpers.

Gemäß einer weiteren vorteilhaften Ausführungsform der Erfindung kann sich die Querschnittsaußenkante leicht, d.h. mit einem Winkel im Bereich von 1° bis 10°, bevorzugt im Bereich von 1° bis 5° und besonders bevorzugt im Bereich von 2° bis 3° axial bezüglich des Rings nach außen erstrecken, so dass die Querschnittsaußenkante eng an dem unteren Ende und/oder dem oberen Ende des Behälterkörpers anliegt. Auf diese Weise kann sowohl die Dichtigkeit des erfindungsgemäßen Behälters als auch dessen Standfestigkeit und Stapelbarkeit weiter verbessert werden.

Des Weiteren kann unter Heranziehung vorgenannter Ausführungsformen das untere Ende eines erfindungsgemäßen Behälters optimiert auf den Deckel, respektive das obere Ende eines zweiten erfindungsgemäßen Behälters aufgesetzt werden, wobei der Boden des oberen Behälters das obere Ende des unteren Behälters in einem vorbestimmten Maß umgreift, so dass der obere Behälter sicher auf dem unteren Behälter angeordnet werden kann, was zu einer verbesserten Stapelbarkeit des erfindungsgemäßen Behälters führt.

Des Weiteren kann sich der Querschnitt des unteren Rings und/oder bevorzugt des oberen Rings, alternativ oder zusätzlich zumindest abschnittsweise entlang seiner Längserstreckung auch in Richtung seines oberen Abschnitts, insbesondere lippenartig, verjüngen. Hierbei hat es sich als besonders vorteilhaft erwiesen, wenn sich die Querschnittsinnenkante des oberen Abschnitts des, insbesondere oberen, Rings einer Querschnittsaußenkante des oberen Abschnitts dieses Rings annähert. Diese Ausführungsform ist insbesondere deshalb vorteilhaft, da ein solcher, sich lippenartig in Richtung, respektive über eine Ausgussöffnung, erstreckender oberer Abschnitt des Rings im Falle flüssiger Inhaltsstoffe als Ausgusshilfe oder, beispielsweise im Falls fester Inhaltsstoffe als Dosierhilfe dienen kann, die verhindert, dass feste Inhaltsstoffe beim "Ausgießen" vollständig aus dem Behälter rutschen. Der lippenartig ausgebildete obere Abschnitt des Rings kann hierbei eine leichte axiale Erstreckung in Richtung Behälterinneres oder, nach Wunsch in Richtung Behälteräußeres aufweisen. Letzteres ist erfindungsgemäß deshalb möglich, da eine Deckelfolie erfindungsgemäß im Wesentlichen im Bereich des mittleren Abschnitts des Rings befestigt ist, so dass der Rand es oberen Rings in vorteilhafter Weise im Wesentlichen unabhängig von der Deckelsiegelung gestaltet sein kann.

Erfindungsgemäß weist der mittlere Abschnitt und ggf. der obere Abschnitt des erfindungsgemäß verwendeten Rings in sich von dem unteren Abschnitt weg erstreckender Richtung, die in eingesetztem Zustand des Rings in Richtung des Kopfteils des dosenförmigen Behälters weist, eine sich verjüngende Form auf. Dies bedeutet, dass der mittlere Abschnitt des Rings konisch verläuft und eine Kegelstumpfform definiert. Der obere Abschnitt des Rings kann seinerseits mit einem zu dem mittleren Abschnitt unterschiedlichen Winkel ebenfalls konisch zulaufen und ebenfalls einen kegelstumpfförmigen Umfang haben.

Der Übergang zwischen dem oberen und dem unteren Abschnitt des Ringes kann auch kontinuierlich gewölbt oder gerundet ausgeführt sein und keine sichtbaren Knickkanten aufweisen.

Gemäß einer weiteren Ausführungsform der Erfindung schließt der untere Abschnitt des Rings mit dem oberen Abschnitt des Rings in einem gedachten Schnittpunkt einer, im Falle wenigstens eines gekrümmten Abschnitts, insbesondere tangentialen, Verlängerung der beiden Abschnitte einen Innenwinkel im Bereich von 90° bis 150°, vorzugsweise im Bereich von 90° bis 110° und besonders bevorzugt im Bereich von 90° bis 100° ein. Somit hat der untere Abschnitt erfindungsgemäß eine Orientierung, die im Wesentlichen parallel zum Behälterkörper verläuft, wobei der untere Abschnitt an dem Behälterkörper angebracht ist, nämlich entweder durch Verkleben oder Versiegeln, während der obere Abschnitt des erfindungsgemäßen Rings sich entweder in senkrechter Richtung zum unteren Abschnitt, d.h. in eingebautem Zustand horizontal erstreckt oder mit einem Winkel von 10° bis 60° bezüglich einer Horizontalen verläuft.

Der untere Abschnitt schließt mit dem mittleren Abschnitt des Rings erfindungsgemäß einen Innenwinkel im Bereich von 100° bis 175°, vorzugsweise im Bereich von 105° bis 150° und besonders bevorzugt im Bereich von 115° bis 125° ein. Diesbezüglich sei darauf hingewiesen, dass der mittlere Abschnitt in jedem Fall steiler verläuft als der obere Abschnitt, d.h. bezüglich der Horizontalen einen größeren Innenwinkel aufweist als der obere Abschnitt bezüglich der Horizontalen, so dass die Gesamtform des erfindungsgemäßen Rings eine sich vom unteren Ende des mittleren Abschnitts des Rings kontinuierliche Verjüngung zum oberen Ende des oberen Abschnitts des Rings aufweist. Die jeweiligen Winkelangaben beziehen sich, im Falle wenigstens eines gekrümmten Abschnitts auf jeweilige tangentialen Verlängerungen der jeweiligen zusammentreffenden Abschnitte bzw., im Falle von geradlinig verlaufenden Abschnitten auf die jeweiligen Schnittpunkte der Verlängerungen dieser Abschnitte.

An dieser Stelle sei darauf hingewiesen, dass der erfindungsgemäß verwendete Ring auch mehr als zwei Knickkanten aufweisen kann, solange eine vordefinierte prinzipielle Grundform des Rings realisiert ist, die sich durch eine vom unteren Ende des mittleren Abschnitts des Rings zum oberen Ende des oberen Abschnitts des Rings verlaufende, gegebenenfalls mit einem oder mehreren Absatz/Absätzen versehene, Verjüngung auszeichnet.

Des Weiteren hat der Ring im gedachten geradlinig ausgezogenen Zustand seiner Längserstreckung eine Länge im Bereich von 4 mm bis 20 mm, vorzugsweise im Bereich von 6 mm bis 15 mm und besonders bevorzugt im Bereich von 7 mm bis 13 mm. Hierbei liegt ein Verhältnis einer Länge L3 des oberen Abschnitts zu einer Länge L2 des mittleren Abschnitts zu einer Länge L1 des unteren Abschnitts im Bereich von 1 : 5 : 5 bis 1 : 1 : 1. Auf diese Weise weist der erfindungsgemäße Ring einen unteren Abschnitt auf, der eine Längserstreckung aufweist, die eine gute Überlappung mit dem Behälterkörper ermöglicht, so dass der mit dem Behälterkörper parallel verlaufende untere Abschnitt passgenau in den Behälterkörper eingeklebt oder eingesiegelt werden kann. Der mittlere Abschnitt kann im Falle des oberen Rings ebenfalls für eine Befestigung des Behälterkörpers dienen, der um die untere Knickkante des oberen Rings herumgelegt wird und sich zumindest teilweise über den mittleren Abschnitt des oberen Rings erstreckt und an diesem befestigt sein kann. Nach Wunsch kann der Behälterkörper den mittleren Abschnitt des Rings auch vollständig überdecken und sich ggf. auch ganz oder teilweise über den oberen Abschnitt des Rings erstrecken und mit den jeweiligen Abschnitten durch Verkleben oder Versiegeln verbunden sein. In vorteilhafter Weise kann die Festigkeit, insbesondere die Druckbeständigkeit des erfindungsgemäßen Behälters auf diese Weise an jeweilige druckbeaufschlagende Inhaltsstoffe angepasst werden.

Gemäß einer bevorzugten Ausführungsform der Erfindung erstreckt sich der Behälterkörper lediglich über den unteren Abschnitt sowie über einen Teil, beispielsweise 30 % bis 60 % der Länge L2, des mittleren Abschnitts des Rings, so dass das obere Ende des mittleren Abschnitts sowie der obere Abschnitt des Rings nach oben aus dem Behälterkörper herausragen, so dass ein erfindungsgemäßes Deckelteil am oberen Abschnitt und am oberen Teil des mittleren Abschnitts befestigt werden kann. Diesbezüglich sei darauf hingewiesen, dass sich das Deckelteil erfindungsgemäß des Weiteren bis über den Behälterkörper erstreckt und mit diesem versiegelt ist, so dass eine Überlappung der Deckelfolie mit der Behälterkörperfolie entsteht. Die Überlappung der Deckelfolie mit der Behälterkörperfolie beträgt erfindungsgemäß 0,1 mm bis 3 mm, vorzugsweise 0,5 mm bis 2 mm und besonders bevorzugt 0,8 mm bis 1,5 mm. Ein maßgeblicher, mit einer solchen Überlappung einhergehender Vorteil besteht darin, dass sowohl das Deckelteil als auch der Behälterkörper jeweils, wie vorerwähnt, mit einer oder mehreren Gasbarriereschichten ausgebildet sind, die beispielsweise aus einer in das Laminat eingebetteten Aluminiumfolie sowie weiteren Barriereschichtmaterialien, wie beispielsweise Ethylenvinylalkohol-Copolymer, Polyamid, Polyacrylnitril oder Polyethylenterephtalat bestehen können. Auf diese Weise ist gewährleistet, dass der erfindungsgemäße Behälter an seinem Kopfende einen Vollbarriereschutz aufweist, der ein Eindringen oder Austreten von gasförmigen Substanzen nachhaltig und effektiv verhindert.

Des Weiteren hat der erfindungsgemäß verwendete Ring eine Dicke im Bereich von 0,5 mm bis 3 mm, vorzugsweise im Bereich von 0,8 mm bis 2 mm, und besonders bevorzugt im Bereich von 0,9 mm bis 1,5 mm. Durch eine Einhaltung dieser Dickenparameter ist es, ebenso wie über die Formgebung des Rings möglich, die Stabilität und Druckfestigkeit des erfindungsgemäßen dosenförmigen Behälters perfekt an die jeweils gewünschten Erfordernisse anzupassen, die sich zum einen aus der Art des Gebrauchs des erfindungsgemäßen Behälters als auch durch dessen Füllgut definieren.

Der obere Ring ist erfindungsgemäß, wie vorerwähnt, in das obere Ende des Behälterkörpers eingesiegelt oder eingeklebt, wobei sich ein Endabschnitt des oberen Endes des Behälterkörpers in Längsrichtung über der unteren Abschnitt und nach Wunsch zumindest einen Teil des mittleren Abschnitts sowie ggf. zumindest einen Teil des oberen Abschnitts des oberen Rings erstreckt und mittels Siegelung und/oder Klebung mit diesem/diesen Abschnitt(en) fest verbunden.

Das Deckelteil, das erfindungsgemäß vorzugsweise abziehbar bzw. peelbar ausgebildet ist, ist am oberen Ende des Behälterkörpers mit einer Außenseite des Behälterkörpers sowie ggf. mit dem oberen Abschnitt und ggf. mit dem mittleren Abschnitt des oberen Rings verbunden, insbesondere mit dessen Außenseite und ggf. diesen Abschnitten verklebt oder versiegelt.

Durch die Tatsache, dass das Deckelteil erfindungsgemäß somit nicht nur flach auf dem Kopfende des dosenförmigen Behälters aufliegt, sondern sich zumindest über die obere Knickkante des erfindungsgemäßen Rings hinweg in Richtung Behälterkörper erstreckt und an den Behälterkörper angesiegelt ist, bringt den maßgeblichen Vorteil mit sich, dass ein etwaiger auftretender Innendruck in dem erfindungsgemäßen Behälter dazu führt, dass der Deckel unerwünschterweise nur dann abgelöst werden kann, wenn eine Haftung des Deckelteils sowohl am oberen Ende des oberen Rings als auch an dem schräg verlaufenden mittleren Abschnitt des Rings sowie an dem Behälterkörper selbst, der im Bereich des mittleren Abschnitts des Rings ebenfalls konisch nach oben zulaufend verläuft, überwunden werden muss. Da eine Zugbelastung aufgrund eines in dem erfindungsgemäßen Behälter auftretenden Innendrucks auf das Deckelteil somit im Wesentlichen in dieselbe Richtung wirkt, wie sich der mittlere Abschnitt des Rings und des daran befestigten Deckelteils erstreckt, kann sich das Deckelteil nur dann lösen, wenn eine so hohe Scherkraft auftritt, dass das Deckelteil parallel zur Klebefläche im mittleren Abschnitt des Rings soweit verschoben wird, dass sich die Klebeflächen von Deckelteil, mittlerem Abschnitt des Rings und des Behälterkörpers voneinander lösen. Somit ist der erfindungsgemäße Körper im Vergleich zu bisherigen Standbeuteln deutlich druckbelastbarer.

Es sei an dieser Stelle darauf hingewiesen, dass der Behälter in vorteilhafter Weise dennoch leicht zu öffnen ist, wenn das Deckelteil, das seinerseits zumindest eine Lasche aufweist, von außen über das obere Ende des Behälterkörpers und dem konischen mittleren Abschnitt des Rings sowie den oberen Abschnitt des Rings abgezogen wird. Diesbezüglich sei ferner darauf hingewiesen, dass das erfindungsgemäß verwendete Deckelteil als Folie, insbesondere als Laminat, ausgebildet ist und zwei sich gegenüberliegend angeordnete Laschen oder vier sich kreuzförmig gegenüberliegend angeordnete Laschen aufweist. Durch die Vorsehung von zwei sich gegenüberliegend angeordneten Laschen ist es äußerst praktisch möglich, sowohl eine Seite des dosenförmigen Behälters zu öffnen als auch die jeweils gegenüberliegende Seite, so dass der Behälter von zwei Seiten geöffnet werden kann, wobei es beispielsweise möglich ist, den Deckel nur teilweise zu lösen, so dass eine der Öffnungen als Ausgießöffnung und die andere Öffnung als Lufteintrittsöffnung verwendet werden kann, um ein kontinuierliches Ausfließen von flüssigem oder pulverförmigem Inhaltsstoff zu ermöglichen. Durch die Vorsehung von vier sich kreuzförmig gegenüberliegend angeordneten Laschen kann ein Ablösen des erfindungsgemäßen Deckels weiter vereinfacht und die Vielfalt an Öffnungsmöglichkeiten weiter erhöht sein.

Der untere Ring ist erfindungsgemäß in das untere Ende des Behälterkörpers eingesiegelt oder eingeklebt, wobei zumindest ein Randabschnitt des Bodenteils umlaufend zwischen einer Innenseite des unteren Endes des Behälterkörpers und einer Außenseite des unteren Abschnitts des unteren Rings angeordnet, insbesondere eingesiegelt oder eingeklebt, ist, und wobei sich das Bodenteil über den mittleren Abschnitt und den oberen Abschnitt des unteren Rings erstreckt, insbesondere mittels Siegelung oder Klebung mit diesem/diesen Abschnitt(en) fest verbunden ist. Somit ist das Bodenteil erfindungsgemäß fest mit dem Behälterkörper verbunden, so dass an dieser Stelle wiederum eine vollständige Barriere gewährleistet ist, da das Bodenteil eine zu dem Behälterkörper und/oder dem Deckelteil entsprechende Barriere aufweist. Darüber hinaus ist das Bodenteil durch den mittleren und den oberen Abschnitt des erfindungsgemäß verwendeten Rings in optimaler Weise abgestützt, so dass das Bodenteil nicht nur gegenüber einer durch das Füllgut hervorgerufenen Schwerkraft, sondern auch gegenüber einem evtl. auftretenden Überdruck in dem Behälter stabilisiert ist, so dass der dosenförmige Behälter erfindungsgemäß auch an seinem unteren Ende eine gegenüber herkömmlichen Standbeuteln deutlich erhöhte Druckbeständigkeit aufweist.

Des Weiteren wird die erfindungsgemäße Aufgabe durch ein Verfahren zum Herstellen eines Behälters gemäß den vorstehenden Ausführungen gelöst, wobei in einen im Wesentlichen zylinderförmigen, vorzugsweise nahtfreien, Behälterkörper zwei, vorzugsweise identisch ausgebildete, Ringe, nämlich ein oberer Ring und ein unterer Ring, mit je einem, dem Querschnitt der Behälterkörpers entsprechenden im Wesentlichen zylinderförmigen Querschnitt, eingeführt werden, wobei der obere Ring mit einem oberen Ende des Behälterkörpers und der untere Ring mit einem unteren Ende des Behälterkörpers versiegelt oder verklebt werden, und wobei der Behälterkörper an seinem obere Ende lösbar mit einem Deckelteil verklebt oder versiegelt wird und wobei der Behälterkörper an seinem unteren Ende mit einem Bodenteil verschlossen wird, das, vorzugsweise gemeinsam mit dem unteren Ring, in den Behälter eingeführt und dort mit dem Behälterkörper einerseits und dem unteren Ring andererseits verklebt oder versiegelt wird.

Zusammenfassend lässt sich der Gegenstand der Erfindung somit wie folgt beschreiben. Der erfindungsgemäße dosenförmige Behälter wird aus einem Folienmaterial, bevorzugt einem Laminat und besonders bevorzugt aus einem Aluminium-Laminat hergestellt, das innen- und außenseitig siegelfähig ist, wobei die jeweiligen Siegelschichten Polypropylen und/oder Polyethylen aufweisen. Alternativ kann auch eine Polyamid-Blasfolie verwendet werden, die beispielsweise aus dem Material "Surlyn" besteht. Alternative Laminatbestandteile können auch Polyamid (PA), Polyethylenterephtalat (PETP), orientiertes Polypropylen (OPP), Cyclische Olefin-Copolymere (COC), Cyclische Olefin-Polymere (COP) Copolymer, der Terpolymer oder Ionomer-Schichten sein. Eine Siegelung der jeweiligen Siegelschichten kann durch Wärmekontakt-, Ultraschall-, Hochfrequenz-, Induktions-, Laser- oder Heißluftsiegelung erfolgen. Erfindungsgemäß sind in dem dosenförmigen Behälter ein unterer Ring und ein oberer Ring eingesetzt, die sich an den jeweiligen Enden des Behälterkörpers befinden. Der untere Ring und der obere Ring können bevorzugt identisch ausgebildet sein und gemäß einer Ausführungsform der Erfindung bevorzugt aus demselben Material bestehen. Der Ring ist nach oben abgerundet und kann durch den Körper vom Bodenende her eingeschoben werden, wobei der obere Ring bis zum Kopfende geschoben wird, während der untere Ring am unteren Ende des Behälterkörpers befestigt wird. Das obere Ringende ist abgerundet und das obere Schlauchende des Behälterkörpers wird um den Ring herum geformt, zum Beispiel durch Induktionssiegelung, und an dem Ring angesiegelt. Die Siegelung kann durch eine Induktion, respektive Induktionssiegelung, erfolgen. Anschließend wird der schlauchförmige Behälterkörper mit dem Ring gegen eine peelbare Deckelfolie gesiegelt, zum Beispiel durch eine Wärmekontakt-, Hochfrequenz-, Produktions-, Ultraschall-, Laser-oder Heißluftsiegelung . Der Peeldeckel kann zum Beispiel mittels Induktion, Ultraschall, Laser oder Heißluft vorgeformt werden. Bei dieser erfindungsgemäßen Anordnung überlappt der Barriere-Peeldeckel den schlauchförmigen Behälterkörper, was für eine vollständige Barriere sorgt sowie ferner für einen Schutz des oberen Schlauchrandes gegenüber einer evtl. Korrosion durch das Füllgut. Der Peeldeckel sollte zumindest zwei Peellaschen aufweisen, damit der Peeldeckel von allen Seiten der Packung in der richtigen Richtung aufgezogen werden kann, was zu einer leichteren Öffenbarkeit des erfindungsgemäßen Behälters beiträgt. Dies ermöglicht auch das Öffnen der Gegenseite zum Entleeren ohne Gluckern, da auf der einer Ausgießseite gegenüberliegenden Gegenseite ein Lufteinlass möglich ist. Vorteilhaft ist an dieser Stelle die Vorsehung von vier Peellaschen, da diese auch das Fixieren, d.h. Klemmen des Deckels, in einem Siegelwerkzeug bei einer thermischen Siegelung ermöglichen.

Der Boden des erfindungsgemäßen Behälters wird ebenfalls von unten in den schlauchförmigen Behälterkörper eingebracht, wobei der Boden, zum Beispiel durch Induktion oder alternativ mit Ultraschall, Laser oder Heißluft vorgeformt und mittels Wärmekontakt-oder Laser Siegelung auf den Ring gesiegelt und dann zusammen mit dem Ring in das untere Schlauchende eingebracht und eingesiegelt wird. Die Packungsöffnung kann zusätzlich durch einen Außenschnappdeckel geschützt werden, durch den auch ein einfacher Wiederverschluss möglich ist.

Die bevorzugten Siegelmethoden für die Enden des Behälterkörpers sind entweder eine Hochfrequenz-Induktionssiegelung für aluminiumhaltige Laminate oder eine Heißluftsiegelung für aluminiumfreie Laminate und/oder eine thermische Siegelung für die Deckelfolie, sofern diese aluminiumfrei ausgebildet ist und gegen den Ring sowie den Behälterkörper gesiegelt wird.

Die Ringe sind auf ein Minimum an Material reduziert, wobei der Kopfring bevorzugt die gleichen Maße und Dimensionen hat wie der Bodenring. Alternativ kann auch ein relativ dickes Laminat zur Herstellung des Bodens des erfindungsgemäßen Behälters verwendet werden. Aufgrund der Tatsache, dass der erfindungsgemäße Boden zwischen dem Behälterkörper und dem Ring eingesiegelt ist, während der Deckel erfindungsgemäß außen am Behälterkörper fixiert ist, hat der fertige Behälter einen geringfügig größeren Boden- als Kopfquerschnitt, so dass die Standfestigkeit des erfindungsgemäßen Behälters verbessert ist und eine Stapelbarkeit der fertigen Verpackungen direkt übereinander ermöglicht wird.

Die Druckbeständigkeit des erfindungsgemäßen Behälters ist sowohl gegenüber einem Innendruck als auch gegenüber einem Außendruck gegenüber herkömmlichen Standbeuteln deutlich verbessert. Dies ist darauf zurückzuführen, dass ein erhöhter Innendruck nicht zu einem vollständigen Aufpeelen, sondern zu einer Scherbelastung der Deckelfolie führt. Aufgrund der Scherbelastung wird die Deckelfolie keinesfalls von der Klebe- oder Siegelfläche gerollt, sondern es findet eine Zugbelastung statt, die parallel zur Klebefläche wirkt, die gegenüber Flossennähten eine deutlich erhöhte Siegelnahtfestigkeit aufweist, so dass eine gegenüber herkömmlichen Standbeuteln deutlich erhöhte Haftfestigkeit vorliegt bzw. eine deutlich größere Lösekraft notwendig ist. Durch die erfindungsgemäße Ausbildung der jeweiligen Ringe ist des Weiteren auch eine deutlich erhöhte Beständigkeit gegenüber einem Außendruck gegeben. Des Weiteren bietet die Verwendung von Ringen für das jeweilige Kopf- und Bodenende des erfindungsgemäßen Behälters die Möglichkeit, eine steife Manschette, beispielsweise auch in Form von Karton, als formgebende Hülle für den Schlauch durch die Ringe am Schlauch zu fixieren, d.h. zwischen dem jeweiligen Ring und dem schlauchförmigen Behälterkörper einzuklemmen. Da die jeweiligen Schnittkanten der zur Herstellung des jeweiligen Laminats in keinem Fall mit dem jeweiligen Füllgut in Berührung kommen, besteht des Weiteren an den Verpackungs-, respektive Laminatenden, kein Korrosionsrisiko, da das Füllgut nicht an jeweilige innere Laminatschichten angreifen kann. Darüber hinaus weist der erfindungsgemäße Behälter eine vollständige Barriere auf, da sowohl das Deckelteil als auch das Bodenteil lückenlos mit dem schlauchförmigen Behälterkörper verbunden sind, wobei alle drei Bauteile jeweilige Barriereschichten aufweisen können.

Weitere Ausführungsformen der Erfindung ergeben sich aus den Unteransprüchen.

Nachfolgend wird die Erfindung anhand eines Ausführungsbeispiels beschrieben, das anhand der Abbildungen näher erläutert wird. Hierbei zeigen:
- Fig. 1: eine schematische Darstellung eines erfindungsgemäß verwendeten Rings im Teil-Längsschnitt;
- Fig. 2: eine schematische Darstellung eines Bodenabschnitts des erfindungsgemäßen dosenförmigen Behälters;
- Fig. 3: eine schematische Darstellung eines Deckelabschnitts des erfindungsgemäßen dosenförmigen Behälters;
- Fig. 4: eine schematische Darstellung eines erfindungsgemäß verwendeten Deckelteils;
- Fig. 5: eine schematische Darstellung einer weiteren Ausführungsform eines erfindungsgemäß verwendeten Rings im Teil-Längsschnitt;
- Fig. 6: eine schematische Darstellung einer anderen Ausführungsform eines erfindungsgemäß verwendeten Rings im Teil-Längsschnitt; und
- Fig. 7: eine schematische Darstellung der Stapelbarkeit von Behältern unter Verwendung eines Rings gemäß Fig. 6.

In der nachfolgenden Beschreibung werden für gleiche und gleich wirkende Teile dieselben Bezugsziffern verwendet.

Fig. 1 zeigt eine schematische Darstellung eines Rings im Teil-Längsschnitt, der für den erfindungsgemäßen dosenförmigen Behälter verwendet wird. Der Ring 60u, 60o wird gemäß einer Ausführungsform der Erfindung in identischer Form sowohl im Kopf- als auch im Bodenbereich in den erfindungsgemäßen Behälter eingesetzt, wobei der Ring 60u am unteren Ende 40 des Behälterkörpers 10 und der Ring 60o am oberen Ende 50 des Behälterkörpers 10 eingesetzt und mit dem Behälterkörper 10 fixiert ist. Der Ring 60u, 60o weist eine untere Knickkante 80a und eine obere Knickkante 80b auf, durch die der Ring 60u, 60o in einen unteren Abschnitt 81 mit einer Länge L1, einen mittleren Abschnitt 82 mit einer Länge L2 und einen oberen Abschnitt 83 mit einer Länge L3 unterteilt ist. Im mittlere Abschnitt 82 des Rings 60o, d.h. des Rings, der am oberen Ende 50 des Behälterkörpers 10 angeordnet wird, befindet sich ein Hauptsiegelbereich 70, an dem einerseits ein oberes Ende des Behälterkörpers und andererseits das Deckelteil 30 angesiegelt ist, wenn der Ring 60o in den Behälterkörper 10 eingesetzt und in diesen befestigt ist und wenn der erfindungsgemäße Behälter mit dem Deckelteil 30 verschlossen ist.

Fig. 2 zeigt einen unteren Teilabschnitt des Behälterkörpers 10, wobei an einem unteren Ende 40 des Behälterkörpers 10 ein Bodenteil 20 angesiegelt ist, das zwischen Behälterkörper 10 und dem Ring 60u eingeklemmt ist. Der Ring 60u ist in Fig. 2 der besseren Anschaulichkeit halber etwas entfernt zum Behälterkörper 10 dargestellt. Der Ring 60u ist im Gebrauch jedoch fest mit dem Behälterkörper 10 und einem Randabschnitt 25 des Bodenteils 20 verklebt oder versiegelt. Das Bodenteil 20 wird des Weiteren am mittleren Abschnitt 82 und am oberen Abschnitt 83 des Rings 60u abgestützt, so dass der erfindungsgemäße Behälter einerseits einem hohen Gewicht eines Füllguts sowie ferner einem hohen Innendruck in dem geschlossenen Behälter standhält.

Fig. 3 zeigt einen oberen Abschnitt eines erfindungsgemäßen Behälters im Teilquerschnitt, wobei der Ring 60o mit seinem unteren Abschnitt 81 mit dem oberen Ende 50 des Behälterkörpers 10 versiegelt ist. Der Behälterkörper 10 erstreckt sich ferner über die untere Knickkante 80a des Rings 60o hinweg sowie ferner über etwas mehr als die halbe Länge L2 des mittleren Abschnitts 82. Ein Deckelteil 30 ist am oberen Abschnitt 83 des Rings 60 angesiegelt. Das Deckelteil 30 erstreckt sich ferner über die obere Knickkante 80b hinweg über den mittleren Abschnitt 82 des Rings 60o und sodann über den Endabschnitt 55 des Behälterkörpers 10, der am mittleren Abschnitt 82 des Rings 60o befestigt ist. Das Deckelteil 30 ist ebenfalls an dem mittleren Abschnitt 82 sowie an dem sich über den mittleren Abschnitt 82 erstreckenden Teil des Behälterkörpers 55 angesiegelt. Eine Lasche 90 erstreckt sich ferner über die untere Knickkante 80a hinaus und kann zum Öffnen des Behälters ergriffen werden.

Fig. 4 zeigt eine schematische Darstellung eines erfindungsgemäßen Deckelteils 30, das vier sich jeweils kreuzförmig gegenüberliegende Laschen 90 aufweist.

Fig. 5 zeigt eine schematische Darstellung einer weiteren Ausführungsform eines erfindungsgemäß verwendeten Rings 60o im Teil-Längsschnitt. Der Ring 60o weist einen unteren Abschnitt 81, einen mittleren Abschnitt 82 und einen oberen Abschnitt 83 auf, wobei der mittlere Abschnitt 82 in Form eines Bogens sowohl in den unteren Abschnitt 81 als auch in den oberen Abschnitt 83 übergeht. Diese Ausführungsform eines erfindungsgemäßen Rings weist keine Knickkanten auf; vielmehr sind die Übergangsbereiche zwischen dem unteren Abschnitt 81, dem mittleren Abschnitt 82 und dem oberen Abschnitt 83 gerundet ausgebildet.

Fig. 6 zeigt eine schematische Darstellung einer erfindungsgemäß bevorzugten Ausführungsform eines in dem erfindungsgemäßen Behälters verwendeten Rings 60o bzw. 60u. Der Ring 60o, 60u weist einen sich entlang seiner Längserstreckung in Richtung seines unteren Abschnitts 81 verjüngenden Querschnitt auf, wobei sich die Querschnittsinnenkante 100i in Richtung des unteren Abschnitts 81 der Querschnittsaußenkante 100a annähert. Die Querschnittsaußenkante 100a verläuft in dem unteren Abschnitt 81 des Rings 60o, 60u im Wesentlichen parallel zu dem an diesen unteren Abschnitt 81 angesiegelten Behälterkörper 10. Des Weiteren ist das Fig. 6 zu erkennen, dass sowohl der obere Abschnitt 83 als auch der mittlere Abschnitt 82 sowie ferner der untere Abschnitt 81 jeweils gekrümmte Querschnittsinnenkanten 100i als auch gekrümmte Querschnittsaußenkante 100a aufweisen, wobei die jeweiligen Querschnittsinnenkanten 100i einen jeweils anderen Krümmungsradius als die zugehörigen Querschnittsaußenkante 100a haben.

In Fig. 7 ist dargestellt, wie jeweilige erfindungsgemäße Behälter übereinander stapelbar sind, wobei die jeweiligen Böden der Behälter auf den jeweiligen Oberseiten der Behälter angeordnet werden. In Fig. 7 ist anhand der in den jeweiligen Behältern an deren Ober- und Unterseite eingesetzten Ringe 60o, 60u dargestellt, wie die jeweiligen Böden der Behälter die jeweiligen Oberseiten, respektive Deckel der Behälter teilweise umgreifen, so dass eine sichere Stapelbarkeit der Behälter gewährleistet ist. In vorteilhafter Weise weist der obere Ring 60o eine sich in Richtung einer Behälterinnenseite, respektive, im Falle eines runden Behälters, eine sich in Richtung einer Behälterachse, neigende gekrümmte Form auf, so dass der Ring, respektive der Behälter an seinem oberen Ende eine schulterähnliche Form aufweist, auf welche der sich in Richtung seines unteren Abschnitts 81 verjüngende untere Ring 60u aufgesetzt werden kann. Da sich der lichte Querschnitt des unteren Rings 60u aufgrund seiner Verjüngung in Richtung seines unteren Abschnitts 81 verbreitert, respektive vergrößert, kann der untere Ring 60u eines oberen Behälters passgenau auf den oberen Ring 60o eines unteren Behälters aufgesetzt werden, wobei die Querschnittsinnenkante 100i des unteren Rings 60u des oberen Behälters passgenau mit der Querschnittsaußenkante 100a des oberen Rings 60o des unteren Behälters in Kontakt ist und den oberen Ring 60o teilweise umgreift.

An dieser Stelle sei darauf hingewiesen, dass alle oben beschriebenen Teile für sich alleine gesehen und in jeder Kombination, insbesondere die in den Zeichnungen dargestellten Details als erfindungswesentlich beansprucht werden. Abänderungen hiervon sind dem Fachmann geläufig.

### Bezugszeichenliste

- 10: Behälterkörper
- 20: Bodenteil
- 25: Randabschnitt
- 30: Deckelteil
- 40: unteres Ende des Behälterkörpers
- 50: oberes Ende des Behälterkörpers
- 55: Endabschnitt
- 60u: unterer Ring
- 60o: oberer Ring
- 70: Hauptsiegelbereich
- 80a: untere Knickkante
- 80b: obere Knickkante
- 81: unterer Abschnitt
- 82: mittlerer Abschnitt
- 83: oberer Abschnitt
- 90: Lasche
- 100i: Querschnittsinnenkante
- 100a: Querschnittsaußenkante
- L1: Länge des unteren Abschnitts
- L2: Länge des mittleren Abschnitts
- L3: Länge des oberen Abschnitts

## Patentansprüche

1. Dosenförmiger Behälter mit einem Behälterkörper (10) und einem Boden-(20) sowie Deckelteil (30), wobei der Behälterkörper (10) aus einem Folienmaterial, insbesondere einem Laminat, hergestellt ist, einen im Wesentlichen zylinderförmigen Querschnitt hat und in seinem unteren Ende (40) als auch in seinem oberen Ende (50) je einen Ring (60u, 60o) mit einem gewinkelten und/oder bogenförmigen Querschnitt und mit einer Längserstreckung, die sich in axialer Richtung des Behälterkörpers erstreckt, aufweist,
**dadurch gekennzeichnet, dass**
der Ring (60u, 60o) entlang seiner Längserstreckung eine zumindest doppelt geknickte Form mit jeweiligen Knickkanten (80a, 80b) aufweist, durch die der Ring (60u, 60o) in einen unteren Abschnitt (81), einen mittleren Abschnitt (82) und einen oberen Abschnitt (83) unterteilt ist.

2. Behälter nach Anspruch 1,
**dadurch gekennzeichnet, dass**
der untere Ring (60u) und der obere Ring (60o) eine im Wesentlichen identische Form aufweisen.

3. Behälter nach einem der vorhergehenden Ansprüche,
**dadurch gekennzeichnet, dass**
der untere Ring (60u) und der obere Ring (60o) aus demselben Material, vorzugsweise aus Kunststoff hergestellt sind.

4. Behälter nach einem der vorhergehenden Ansprüche,
**dadurch gekennzeichnet, dass**
der untere Ring (60u) und der obere Ring (60o) als steifer, im Wesentlichen formstabiler Ring, ausgebildet sind.

5. Behälter nach einem der vorhergehenden Ansprüche,
**dadurch gekennzeichnet, dass**
der untere Abschnitt (81) und/oder der mittlere Abschnitt (82) und/oder der obere Abschnitt (83) im Wesentlichen geradlinig verlaufen oder eine Krümmung aufweisen, wobei die jeweilige Krümmung in einem jeweiligen Abschnitt gegebenenfalls einen variablen Krümmungsradius aufweist, wobei sich der, insbesondere variable, Krümmungsradius einer Querschnittsinnenkante (100i) bevorzugt von demjenigen einer Querschnittsaußenkante (100a) unterscheidet.

6. Behälter nach einem der vorhergehenden Ansprüche,
**dadurch gekennzeichnet, dass**
sich der Querschnitt des unteren Rings (60u) und/oder des oberen Rings (60o) zumindest abschnittsweise entlang seiner Längserstreckung in Richtung seines unteren Abschnitts (81) und/oder seines oberen Abschnitts (83) verjüngt, wobei sich insbesondere in einem unteren Abschnitt (81) des unteren Rings (60u) und/oder des oberen Rings (60o) eine Querschnittsinnenkante (100i) einer sich im Wesentlichen parallel zum unteren Ende (40) und/oder oberen Ende (50) des Behälterkörpers (10) oder sich bezüglich des Rings leicht radial nach außen erstreckenden Querschnittsaußenkante (100a) annähert und/oder wobei sich insbesondere in einem oberen Abschnitt (83) des unteren Rings (60u) und/oder bevorzugt des oberen Rings (60o) eine Querschnittsinnenkante (100i) einer sich, insbesondere lippenartig, leicht axial nach außen oder bevorzugt nach innen erstreckenden Querschnittsaußenkante (100a) annähert.

7. Dosenförmiger Behälter mit einem Behälterkörper (10) und einem Boden-(20) sowie Deckelteil (30), wobei der Behälterkörper (10) aus einem Folienmaterial, insbesondere einem Laminat, hergestellt ist, einen im Wesentlichen zylinderförmigen Querschnitt hat und in seinem unteren Ende (40) als auch in seinem oberen Ende (50) je einen Ring (60u, 60o) mit einem gewinkelten und/oder bogenförmigen Querschnitt und mit einer Längserstreckung, die sich in axialer Richtung des Behälterkörpers erstreckt aufweist,
**dadurch gekennzeichnet, dass**
der Ring (60u, 60o) einen unteren Abschnitt (81), der sich im Wesentlichen parallel zu einer Wandung des Behälterkörpers (10) erstreckt, und einen oberen Abschnitt (83) aufweist, der in einem gedachten Schnittpunkt einer, insbesondere tangentialen, Verlängerung der beiden Abschnitte (81, 83) einen Innenwinkel im Bereich von 90° bis 150°, vorzugsweise im Bereich von 90° bis 110° und besonders bevorzugt im Bereich von 90° bis 100° einschließt, wobei sich zwischen dem unteren Abschnitt (81) und dem oberen Abschnitt (83) ein bogenförmiger mittlerer Abschnitt (82) erstreckt.

8. Behälter nach einem der vorhergehenden Ansprüche 1 bis 6,
**dadurch gekennzeichnet, dass**
die jeweiligen Knickkanten (80a, 80b) eckig und/oder, insbesondere mit einem variablen Krümmungsradius, gerundet ausgebildet sind, wobei vorzugsweise der untere Abschnitt (81) im Wesentlichen glatt in den mittleren Abschnitt (82) und/oder der mittlere Abschnitt (82)im Wesentlichen glatt in den oberen Abschnitt (83) übergeht.

9. Behälter nach einem der vorhergehenden Ansprüche,
**dadurch gekennzeichnet, dass**
der mittlere Abschnitt (82) und gegebenenfalls der obere Abschnitt (83) in sich von dem unteren Abschnitt (81) weg erstreckender Richtung eine sich verjüngende Form aufweist/aufweisen.

10. Behälter nach einem der vorhergehenden Ansprüche 1 bis 6 oder 8 bis 9,
**dadurch gekennzeichnet, dass**
der untere Abschnitt (81) mit dem oberen Abschnitt (83) in einem gedachten Schnittpunkt einer, insbesondere tangentialen, Verlängerung der beiden Abschnitte (81, 83) einen Innenwinkel im Bereich von 90° bis 150°, vorzugsweise im Bereich von 90° bis 110° und besonders bevorzugt im Bereich von 90° bis 100° einschließt.

11. Behälter nach einem der vorhergehenden Ansprüche 1 bis 6 oder 8 bis 10,
**dadurch gekennzeichnet, dass**
der untere Abschnitt (81) mit dem mittleren Abschnitt (82) einen Innenwinkel im Bereich von 100° bis 175°, vorzugsweise im Bereich von 105° bis 150° und besonders bevorzugt im Bereich von 115° bis 125° einschließt.

12. Behälter nach einem der vorhergehenden Ansprüche,
**dadurch gekennzeichnet, dass**
der Ring (60u, 60o) in gedachtem geradlinig ausgezogenem Zustand seiner Längserstreckung eine Länge im Bereich von 4 mm bis 20 mm, vorzugsweise im Bereich von 6 mm bis 15 mm und besonders bevorzugt im Bereich von 7 mm bis 13 mm hat, wobei ein Verhältnis einer Länge L3 des oberen Abschnitts (83) zu einer Länge L2 des mittleren Abschnitts (82) zu einer Länge L1 des unteren Abschnitts (82) im Bereich von 1 : 5 : 5 bis 1 : 1 : 1 liegt.

13. Behälter nach einem der vorhergehenden Ansprüche,
**dadurch gekennzeichnet, dass**
der Ring (60u, 60o) eine Dicke im Bereich von 0,1 mm bis 3 mm, vorzugsweise im Bereich von 0,5 mm bis 2 mm und besonders bevorzugt im Bereich von 0,8 mm bis 1,5 mm hat.

14. Behälter nach einem der vorhergehenden Ansprüche,
**dadurch gekennzeichnet, dass**
der obere Ring (60o) in das obere Ende (50) des Behälterkörpers (10) eingesiegelt oder eingeklebt ist, wobei sich ein Endabschnitt (55) des oberen Endes (50) des Behälterkörpers (10) in Längsrichtung über zumindest einen Teil des mittleren Abschnitts (82) sowie gegebenenfalls zumindest einen Teil des oberen Abschnitts (83) des oberen Rings (60o) erstreckt und mittels Siegelung oder Klebung mit diesem/diesen Abschnitt(en) (82, 83) fest verbunden ist und der untere Abschnitt (81) des oberen Rings (60o) mit dem Behälterkörper (10) mittels Siegelung oder Klebung fest verbunden ist.

15. Behälter nach einem der vorhergehenden Ansprüche,
**dadurch gekennzeichnet, dass**
das Deckelteil (30) am oberen Ende (50) des Behälterkörpers (10), vorzugsweise abziehbar, mit einer Außenseite des Behälterkörpers (10) sowie gegebenenfalls mit dem oberen Abschnitt (83) und gegebenenfalls mit dem mittleren Abschnitt (82) des oberen Rings (60o) verbunden, insbesondere mit dieser Außenseite und gegebenenfalls diesen Abschnitten (83, 82) verklebt oder versiegelt, ist.

16. Behälter nach einem der vorhergehenden Ansprüche,
**dadurch gekennzeichnet, dass**
der untere Ring (60u) in das untere Ende (40) des Behälterkörpers (10) eingesiegelt oder eingeklebt ist, wobei zumindest ein Randabschnitt (25) eines Bodenteils (20) zwischen einer Innenseite des unteren Endes (40) des Behälterkörpers (10) und einer Außenseite des unteren Abschnitts (81) des unteren Rings (60u) angeordnet, insbesondere eingesiegelt oder eingeklebt, ist und wobei sich das Bodenteil (20) über den mittleren Abschnitt (82) und den oberen Abschnitts (83) des unteren Rings (60u) erstreckt, insbesondere mittels Siegelung oder Klebung mit diesem/diesen Abschnitt(en) (82, 83) fest verbunden ist.

17. Behälter nach einem der vorhergehenden Ansprüche,
**dadurch gekennzeichnet, dass**
das Deckelteil (30) als Folie, insbesondere als Laminat, ausgebildet ist und wenigstens eine, bevorzugt wenigstens zwei Laschen (90) aufweist, die bei geradzahliger Anzahl der Laschen (90) vorzugsweise sich gegenüberliegend angeordnet sind.

18. Verfahren zum Herstellen eines Behälters nach einem der vorhergehenden Ansprüche,
**dadurch gekennzeichnet, dass**
in einen im Wesentlichen zylinderförmiger Behälterkörper (10), der aus einem Folienmaterial hergestellt ist, zwei, vorzugsweise identisch ausgebildete, Ringe (60u, 60o), nämlich ein oberer Ring (50) und ein unterer Ring (40), mit je einem gewinkelten und/oder bogenförmigen Querschnitt eingeführt werden, wobei der obere Ring (60o) mit einem oberen Ende (50) des Behälterkörpers (10) und der untere Ring (60u) mit einem unteren Ende (40) des Behälterkörpers (10) versiegelt oder verklebt werden und wobei der Behälterkörper (10) an seinem oberen Ende (50) lösbar mit einem Deckelteil (30) verklebt oder versiegelt wird und wobei der Behälterkörper (10) an seinem unteren Ende (40) mit einem Bodenteil (20) verschlossen wird, das, vorzugsweise gemeinsam mit dem unteren Ring (60u), in den Behälterkörper (10) eingeführt und dort mit dem Behälterkörper (10) einerseits und dem unteren Ring (60u) andererseits verklebt oder versiegelt wird.

## Claims

1. Can-shaped container with a container body (10) and a base (20) as well as a lid part (30), wherein the container body (10) is made of a sheet material, in particular a laminate, has an essentially cylindrical cross-section, and in respectively its upper end (40) and in its lower end (50) comprises a ring (60u, 60o) with an angled and/or arched cross-section and extends longitudinally in the axial direction of the container body,
**characterised in that**
along its longitudinal extension, the ring (60u, 60o) has an at least double-kinked shape with respective kink edges (80a, 80b) through which the ring (60u, 60o) is divided into a lower section (81), a middle section (82) and an upper section (83).

2. Container according to claim 1
**characterised in that**
the lower ring (60u) and the upper ring (60o) are of essentially identical in shape.

3. Container according to any one of the preceding claims
**characterised in that**
the lower ring (60u) and the upper ring (60o) are made of the same material, preferably of plastic.

4. Container according to any one of the preceding claims
**characterised in that**
the lower ring (60u) and the upper ring (60o) are configured as a rigid, essentially dimensionally stable, ring.

5. Container according to any one of the preceding claims
**characterised in that**
the lower section (81) and/or the middle section (82) and/or the upper section (83) are essentially straight or have a curvature, wherein the respective curvature in a respective section may have a variable curvature radius, wherein the, in particular variable, curvature radius, preferably distinguishes a cross-section inner edge (100i) from that of a cross-section outer edge (100a).

6. Container according to any one of the preceding claims
**characterised in that**
the cross-section of the lower ring (60u) and/or of the upper ring (60o) narrows at least in sections along its longitudinal extent in the direction of its lower section (81) and/or its upper section (83), wherein in particular in a lower section (81) of the lower ring (60u) and/or of the upper ring (60o) a cross-section inner edge (100i) approaches a cross-section outer edge (100a) extending essentially in parallel to the lower end (40) and/or upper end (50) of the container body (10) or slightly radially outwards in relation to the ring and/or wherein in particular in an upper section (83) of the lower ring (60u) and/or preferably the upper ring (60o) a cross-section inner edge (100i) approaches an, in particular lip-like, cross-section outer edge (100a) extending slightly axially outwards or preferably inwards.

7. Can-shaped container with a container body (10) and a base (20) and lid part (30), wherein the container body (10) is made of a sheet material, in particular a laminate, has an essentially cylindrical cross-section and in respectively its upper end (40) and in its lower end (50) comprises a ring (60u, 60o) with an angled and/or arched cross-section and extends longitudinally in the axial direction of the container body,
**characterised in that**
the ring (60u, 60o) comprises a lower section (81) which extends essentially in parallel to a wall of the container body (10), and an upper section (83), which at an imaginary intersection of a, more particularly tangential, extension of the two sections (81, 83) encloses an inner angle of 90° to 150°, preferably in the range from 90° to 110° and particularly preferably in a range from 90° to 100°, wherein an arch-shaped middle section (82) extends between the lower section (81) and the upper section (83).

8. Container according to any one of the preceding claims 1 to 6,
**characterised in that**
the respective kink edges (80a, 80b) are angular and/or rounded, in particular with a variable curvature radius, wherein preferably the lower section (81) transitions essentially flatly into the middle section (82) and/or the middle section (82) transitions essentially flatly into the upper section (83).

9. Container according to any one of the preceding claims
**characterised in that**
the middle section (82) and, possibly, the upper section (82) narrow(s) in shape in the direction extending away from the lower section (81).

10. Container according to any one of the preceding claims 1 to 6 or 8 to 9
**characterised in that**
the lower section (81) encloses an inner angle of from 90° to 150°, preferably in the range from 90° to 110° and particularly preferably in a range from 90° to 100° with the upper section (83) at an imaginary intersection of a, more particularly tangential, extension of the two sections (81, 83).

11. Container according to any one of the preceding claims 1 to 6 or 8 to 10
**characterised in that**
the lower section (81) encloses an inner angle of from 100° to 175°, preferably in the range from 105° to 150° and particularly preferably in a range from 115° to 125° with the middle section (82).

12. Container according to any one of the preceding claims
**characterised in that**
the ring (60u, 60o) in the imagined state of being longitudinally extended in a straight line has a length in the range of from 4 mm to 20 mm, preferably in the range from 6 mm to 15 mm and particularly preferably in the range from 7 to 13 mm, wherein a ratio of a length L3 of the upper section (83) to a length L2 of the middle section (82) to a length L1 of the lower section (82) is in a range from 1 : 5 : 5 to 1 : 1 : 1.

13. Container according to any one of the preceding claims
**characterised in that**
the ring (60u, 60o) has a thickness in the range from 0.1 to 3 mm, preferably in the range from 0.5 mm to 2 cm and particularly preferably in the range from 0.8 mm to 1.5 mm.

14. Container according to any one of the preceding claims
**characterised in that**
the upper ring (60o) is sealed or glued into the upper end (50) of the container body (10), wherein an end section (55) of the upper end (50) of the container body (10) extends in the longitudinal direction over at least part of the middle section (82) and possibly also at least part of the upper section (83) of the upper ring (60o) and is firmly connected to this/these section(s) (82, 83) by means of sealing or gluing, and the lower section (81) of the upper ring (60o) is firmly connected to the container body (10) by means of sealing or gluing.

15. Container according to any one of the preceding claims
**characterised in that**
the lid part (30) at the upper end (50) of the container body (10), is connected, preferably in a removable manner, to an outer side of the container body (10) and, possibly also to the upper section (83) and possibly to the middle section (82) of the upper ring (60o), in particular is glued or sealed to the outer side and possibly these sections (82, 83).

16. Container according to any one of the preceding claims
**characterised in that**
the lower ring (60u) is sealed or glued into the lower end (40) of the container body (10), wherein at least one marginal section (25) of a base part (20) is arranged, more particularly sealed or glued in, between an inner side of the lower end (40) of the container body (10) and an outer side of the lower section (81) of the lower ring (60u) and wherein the base section (20) extends over the middle section (82) and the upper section (83) of the lower ring (60u) and is firmly connected to this/these section(s) (82, 83) by means of sealing or gluing.

17. Container according to any one of the preceding claims
**characterised in that**
the lid part (30) is designed as sheet, in particular as a laminate and comprises at least one, preferably two tabs (90) which, in the case of an even number of tabs (90), are preferably arranged opposite each other.

18. Method of producing a container according to any one of the preceding claims
**characterised in that**
introduced into an essentially cylindrical container body (10) made of a sheet material, are two, preferably identical, rings (60u, 60o), namely an upper ring (50) and a lower ring (40), each with an angular and/or arch-shaped cross-section, wherein the upper ring (60o) is sealed or glued to an upper end (50) of the container body (10) and the lower ring (60u) is sealed or glued to a lower end (40) of the container body (10) and wherein at its upper end (50) the container body (10) is detachably glued or sealed to a lid part (30) and wherein at its lower end (40) the container body (10) is closed with a base part (20), which is preferably introduced together with the lower ring (60u) into the container body (10) and there glued or sealed to the container body (10) on the one hand and to the lower ring (60u) on the other hand.

## Revendications

1. Conteneur en forme de boîte avec un corps de conteneur (10) et une partie fond (20), ainsi qu'une partie couvercle (30), sachant que le corps de conteneur (10) est fabriqué à partir d'un matériau en feuille, en particulier d'un produit laminé, possède une section pour l'essentiel cylindrique et comporte à son extrémité inférieure (40) ainsi qu'à son extrémité supérieure (50) respectivement un anneau (60u, 60o) avec une section recourbée et/ou cintrée et avec une extension longitudinale qui s'étend en direction axiale du corps de conteneur,
**caractérisé en ce que**
l'anneau (60u, 60o) comporte une forme au moins doublement repliée avec des bords repliés (80a, 80b) respectifs par lesquels l'anneau (60u, 60o) est subdivisé en une section inférieure (81), une section centrale (82) et une section supérieure (83).

2. Conteneur selon la revendication 1,
**caractérisé en ce que**
l'anneau inférieur (60u) et l'anneau supérieur (60o) présentent une forme pour l'essentiel identique.

3. Conteneur selon l'une quelconque des revendications précédentes,
**caractérisé en ce que**
l'anneau inférieur (60u) et l'anneau supérieur (60o) sont fabriqués dans le même matériau, de préférence en matière plastique.

4. Conteneur selon l'une quelconque des revendications précédentes,
**caractérisé en ce que**
l'anneau inférieur (60u) et l'anneau supérieur (60o) sont constitués sous la forme d'un anneau rigide, pour l'essentiel de forme stable.

5. Conteneur selon l'une quelconque des revendications précédentes,
**caractérisé en ce que**
la section inférieure (81) et/ou la section centrale (82) et/ou la section supérieure (83) passent pour l'essentiel de façon linéaire ou comportent une courbure, sachant que la courbure respective comporte dans une section respective le cas échéant un rayon de courbure variable, sachant que le rayon de courbure en particulier variable, d'un bord intérieur de section (100i) est différent de préférence de celui d'un bord extérieur de section (100a).

6. Conteneur selon l'une quelconque des revendications précédentes,
**caractérisé en ce que**
la section de l'anneau inférieur (60u) et/ou de l'anneau supérieur (60o) se réduit au moins par endroits le long de son extension longitudinale en direction de sa section inférieure (81) et/ou de sa section supérieure (83), sachant qu'en particulier dans une section inférieure (81) de l'anneau inférieur (60u) et/ou de l'anneau supérieur (60o), un bord intérieur de section (100i) s'approche d'un bord extérieur de section (100a) pour l'essentiel parallèlement à l'extrémité inférieure (40) et/ou l'extrémité supérieure (50) du corps de conteneur (10) ou s'étendant par rapport à l'anneau à peu près radialement vers l'extérieur et/ou sachant qu'en particulier dans une section supérieure (83) de l'anneau inférieur (60u) et/ou de préférence de l'anneau supérieur (60o), un bord intérieur de section (100i), s'approche d'un bord extérieur de section (100a) en particulier en forme de lèvre, à peu près axialement vers l'extérieur ou de préférence vers l'intérieur.

7. Conteneur en forme de boîte avec un corps de conteneur (10) et une partie fond (20) et une partie couvercle (30), sachant que le corps de conteneur (10) est fabriqué à partir d'un matériau en feuille, en particulier d'un produit laminé, possède une section pour l'essentiel cylindrique et comporte à son extrémité inférieure (40) ainsi qu'à son extrémité supérieure (50) respectivement un anneau (60u, 60o) avec une section recourbée et/ou cintrée et avec une extension longitudinale qui s'étend en direction axiale du corps de conteneur,
**caractérisé en ce que**
l'anneau (60u, 60o) comporte une section inférieure (81), qui s'étend pour l'essentiel parallèlement à une paroi du corps de conteneur (10) et comporte une section supérieure (83) qui forme à un point d'intersection envisagé d'un prolongement en particulier tangentiel des deux sections (81, 83), un angle intérieur se situant dans une plage de 90° à 150°, de préférence dans une plage de 90° à 110° et en particulier de préférence de 90° à 100°, sachant qu'une section centrale cintrée (82) s'étend entre la section inférieure (81) et la section supérieure (83).

8. Conteneur selon l'une quelconque des revendications précédentes 1 à 6,
**caractérisé en ce que**
les bords repliés respectifs (80a, 80b) sont constitués arrondis, de façon angulaire et/ou, en particulier avec un rayon de courbure variable, sachant que de préférence la section inférieure (81) passe pour l'essentiel aisément dans la section centrale (82) et/ou la section centrale (82) passe pour l'essentiel aisément dans la section supérieure (83).

9. Conteneur selon l'une quelconque des revendications précédentes,
**caractérisé en ce que**
la section centrale (82) et le cas échéant la section supérieure (83) comporte(nt) une forme se réduisant dans la direction s'étendant depuis la section inférieure (81).

10. Conteneur selon l'une quelconque des revendications précédentes 1 à 6 ou 8 à 9,
**caractérisé en ce que**
la section inférieure (81) forme avec la section supérieure (83) à un point d'intersection envisagé d'un prolongement en particulier tangentiel des deux sections (81, 83), un angle intérieur se situant dans une plage de 90° à 150°, de préférence dans une plage de 90° à 110° et en particulier de préférence dans une plage de 90° à 100°.

11. Conteneur selon l'une quelconque des revendications précédentes 1 à 6 ou 8 à 10,
**caractérisé en ce que**
la section inférieure (81) forme avec la section centrale (82) un angle intérieur se situant dans une plage de 100° à 175°, de préférence dans une plage de 105° à 150° et en particulier de préférence dans une plage de 115° à 125°.

12. Conteneur selon l'une quelconque des revendications précédentes,
**caractérisé en ce que**
l'anneau (60u, 60o) possède à l'état envisagé, étiré de façon linéaire de son extension longitudinale une longueur se situant dans une plage de 4 mm à 20 mm, de préférence dans une plage de 6 mm à 15 mm et en particulier de préférence dans une plage de 7 à 13 mm, sachant qu'il y a un rapport entre une longueur L3 de la section supérieure (83), une longueur L2 de la section centrale (82) et une longueur L1 de la section inférieure (82) dans une plage de 1 : 5 : 5 à 1 : 1 : 1.

13. Conteneur selon l'une quelconque des revendications précédentes,
**caractérisé en ce que**
l'anneau (60u, 60o) a une épaisseur se situant dans une plage de 0,1 mm à 3 mm, de préférence dans une plage de 0,5 mm à 2 mm et en particulier de préférence dans une plage de 0,8 mm à 1,5 mm.

14. Conteneur selon l'une quelconque des revendications précédentes,
**caractérisé en ce que**
l'anneau supérieur (60o) à l'extrémité supérieure (50) du corps de conteneur (10) est scellé ou collé, sachant qu'une section d'extrémité (55) de l'extrémité supérieure (50) du corps de conteneur (10) s'étend en direction longitudinale sur au moins une partie de la section centrale (82) ainsi que le cas échéant au moins une partie de la section supérieure (83) de l'anneau supérieur (60o) et est reliée fermement à cette/ces section(s) (82,83) par scellage ou collage et la section inférieure (81) de l'anneau supérieur (60o) est reliée fermement au corps de conteneur (10) par scellage ou collage.

15. Conteneur selon l'une quelconque des revendications précédentes,
**caractérisé en ce que**
la partie couvercle (30) sur l'extrémité supérieure (50) du corps de conteneur (10), est reliée de préférence de façon détachable, à un côté extérieur du corps de conteneur (10) ainsi que le cas échéant à la section supérieure (83) et le cas échéant à la section centrale (82) de l'anneau supérieur (60o), en particulier collée ou scellée à ce côté extérieur et le cas échéant à ces sections (83, 82).

16. Conteneur selon l'une quelconque des revendications précédentes,
**caractérisé en ce que**
l'anneau inférieur (60u) est scellé ou collé dans l'extrémité inférieure (40) du corps de conteneur (10), sachant qu'au moins une section de bord (25) d'une partie fond (20) est disposée, en particulier scellée ou collée, entre un côté intérieur de l'extrémité inférieure (40) du corps de conteneur (10) et un côté extérieur de la section inférieure (81) de l'anneau inférieur (60u), et sachant que la partie fond (20) s'étend sur la section centrale (82) et la section supérieure (83) de l'anneau inférieur (60u), est en particulier fermement reliée par scellage ou collage avec cette/ces section(s) (82, 83).

17. Conteneur selon l'une quelconque des revendications précédentes,
**caractérisé en ce que**
la partie couvercle (30) est constituée sous la forme d'une feuille, en particulier sous la forme d'un produit laminé et comporte au moins une attache, de préférence au moins deux attaches (90), qui sont disposées de préférence opposées pour un nombre pair d'attaches (90).

18. Procédé de fabrication d'un conteneur selon l'une quelconque des revendications précédentes,
**caractérisé en ce que**
dans un corps de conteneur (10) pour l'essentiel cylindrique, qui est fabriqué à partir d'un matériau en feuille, sont introduits deux anneaux (60u, 60o), de préférence de constitution identique, notamment un anneau supérieur (50) et un anneau inférieur (40), avec chacun une section courbée et/ou cintrée, sachant que l'anneau supérieur (60o) est scellé ou collé avec une extrémité supérieure (50) du corps de conteneur (10) et l'anneau inférieur (60u) avec une extrémité inférieure (40) du corps de conteneur (10) et sachant que le corps de conteneur (10) est collé ou scellé à son extrémité supérieure (50) de façon détachable avec une partie couvercle (30) et sachant que le corps de conteneur (10) est fermé à son extrémité inférieure (40) avec une partie fond (20), qui est introduite de préférence en commun avec l'anneau inférieur (60u), dans le corps de conteneur (10) et y est collée ou scellée d'une part avec le corps de conteneur (10) et d'autre part avec l'anneau inférieur (60u).
